# EUROPÄISCHE PATENTSCHRIFT

(11) **EP 1 453 677 B1**
(45) Veröffentlichungstag und Bekanntmachung des Hinweises auf die Patenterteilung: **20.04.2005**
(21) Anmeldenummer: 02792608.8
(22) Anmeldetag: 22.11.2002
(51) Int. Cl.: B41F 27/12

(54) **VORRICHTUNG ZUM AUSRICHTEN EINES AUFZUGES**
MECHANISM FOR POSITIONING A CYLINDER DRESSING
DISPOSITIF PERMETTANT L'ALIGNEMENT DE L'HABILLAGE D'UN CYLINDRE

(30) Priorität: 28.11.2001 DE 10158158
(43) Veröffentlichungstag der Anmeldung: 08.09.2004
(73) Patentinhaber: Koenig & Bauer Aktiengesellschaft, 97080 Würzburg (DE)
(72) Erfinder: SCHNEIDER, Georg, 97080 Würzburg (DE); SCHÄFER, Karl, Robert, 97222 Rimpar (DE); ZINK, Wolfgang, Peter, 97531 Obertheres (DE)
(86) Internationale Anmeldenummer: PCT/DE2002/004289
(87) Internationale Veröffentlichungsnummer: WO 2003/047861

(56) Entgegenhaltungen:
- EP-A- 0 570 702
- EP-A- 0 678 382
- DE-A- 19 620 997

## Beschreibung

Die Erfindung betrifft eine Vorrichtung zum Ausrichten eines Aufzuges auf einem Zylinder einer Druckmaschine gemäß dem Oberbegriff des Anspruchs 1.

Die EP 0 678 383 A1 zeigt eine Vorrichtung zum Wechseln von Druckformen, wobei horizontal. bewegbare Halteelemente die aufzulegende Druckplatte temporär fixieren. Das Halteelement weist einen seitlichen Anschlag auf und ist in axialer Richtung durch eine Stelleinheit bewegbar

Durch die EP 1 084 838 A1 ist eine Vorrichtung offenbart, welche in einer Lage als Haltevorrichtung einer zuzuführenden Druckplatte und in einer zweiten Lage als Schutz dient. Sie ist um eine Schwenkachse in eine Zuführebene schwenkbar ausgeführt und weist eine seitliche Führungsplatte auf.

In der DE 196 20 997 C2 sind verschiedene Ausführungen für die Anordnung seitlicher Anschläge zur axialen Positionierung einer Druckplatte offenbart. Die Anschläge selbst sind in einer Ausführung in verschiedene Positionen bringbar. In einer Ausführung wirken mehrere einer Platte zugeordnete Anschläge wahlweise mit Platten unterschiedlicher Breite durch stufenartigen Versatz der Anschläge zusammen.

Der Erfindung liegt die Aufgabe zugrunde, eine Vorrichtung zum Ausrichten einer unterschiedlichen Anzahl verschieden breiter Aufzüge zu schaffen.

Die Aufgabe wird erfindungsgemäß durch die Merkmale des Anspruchs 1 gelöst.

Die mit der Erfindung erzielbaren Vorteile bestehen insbesondere darin, dass ein in axialer Richtung eines Zylinders exaktes Zuführen eines Aufzuges, z. B. einer Druckform, möglich ist, ohne dass im oder am Zylinder ein (justierbarer) Anschlag vorzusehen ist. Die Vorrichtung ist in einfacher Weise zugänglich, justierbar, durch Antriebsmittel antreibbar und bei Bedarf austauschbar, und gewährleistet in einer Weiterbildung ein sicheres und positionsgenaues Abnehmen der Druckplatte. Damit sind die Voraussetzungen insbesondere für einen automatischen oder halbautomatischen Aufzugwechsel bedeutend verbessert.

Ein Ausführungsbeispiel der Erfindung ist in der Zeichnung dargestellt und wird im folgenden näher beschrieben.

Es zeigen:
- Fig. 1: die Vorrichtung in einer ersten Betriebssituation
- Fig. 2: die Vorrichtung in einer zweiten Betriebssituation
- Fig. 3: die Vorrichtung in Draufsicht in der Betriebssituation gemäß Fig. 1
- Fig. 4: die Vorrichtung in Draufsicht in der Betriebssituation gemäß Fig. 2

Einem Zylinder 01 (Fig. 1), z. B. ein Formzylinder oder Übertragungszylinder, soll auf seiner Mantelfläche mit einem Aufzug 02 (Fig. 2), z. B. einer Druckform oder einem, insbesondere als Metalldrucktuch ausgeführten Gummituch, versehen werden. Hierzu wird dem Zylinder 01 z. B. über einen Tisch der Aufzug 02 zugeführt, so dass ein abgekantetes Ende in einen Kanal eingeführt werden kann. In einer speziellen Ausführung kann im Kanal eine Klemmvorrichtung 03 angeordnet sein. Die Enden können jedoch auch durch die Formgebung von Ende und Kanal ohne Klemmeinrichtung 03 gehalten werden. Damit der Aufzug 02, insbesondere die Druckform, in axialer Richtung des Zylinders 01 in der richtigen Lage zugeführt und ggf. fixiert wird, ist eine Vorrichtung zum Führen 04 bzw. zur axialen Ausrichtung des Aufzuges außerhalb des Zylinders vorgesehen.

Die Vorrichtung 04 weist eine zur Längsrichtung des Zylinders im wesentlichen parallele Schwenkachse S auf, um welche mindestens ein Anschlag 06; 07 schwenkbar ist. Dieser Anschlag 06; 07 ist beispielsweise abgeschwenkt für eine Betriebssituation, in welcher kein Aufzugwechsel stattfinden soll (Fig. 1) und angeschwenkt, wenn ein Aufzug zugeführt werden soll (Fig. 2). Über die Länge des Zylinders 01, welche z. B. im wesentlichen der Breite von vier Druckseiten, z. B. Zeitungsseiten, entspricht, sind z. B. vier derartige Anschläge 06 (für jede von vier Druckformen 02 einer) an einer Welle 11 oder verschwenkbaren Traverse 11 angeordnet. Die Druckformen werden z. B. mittels Federkraft an den jeweiligen seitlichen Anschlag 06; 07 gedrückt.

Es sind z. B. zusätzlich über die Länge des Zylinders 01 bzw. der Welle 11 zwei Anschläge 07 vorgesehen, welche für den Fall doppelt breiter Druckformen 02 anschwenkbar sind.

Die Vorrichtung 04 zur axialen Ausrichtung ist somit derart ausgebildet, dass in einer ersten Betriebssituation eine bestimmte Anzahl von n Anschlägen 06 und in einer zweiten Betriebssituation eine von der Anzahl n verschiedene Anzahl von m Anschlägen 07 in einer Zuführebene des Aufzuges 02 bringbar sind bzw. angeordnet sind. Fig. 3 und 4 zeigen diesen Sachverhalt am Beispiel einer Druckmaschine bzw. eines Zylinders 01, dessen Länge zum Druck von vier nebeneinander angeordneten Seiten, insbesondere Zeitungsseiten, ausgebildet ist. In Fig. 3 sind dem Zylinder 01 vier (z. B. jeweils eine Druckseite, insbesondere Zeitungsseite, in der Breite aufweisende) Druckformen 02 zuführbar, welche seitlich durch vier Anschläge 06 geführt werden. In Fig. 4 sind lediglich zwei Anschläge 07 in die Zuführebene zweier doppeltbreiter (z. B. jeweils zwei Druckseiten, insbesondere Zeitungsseiten, in der Breite aufweisende) Druckformen 02, z. B. Panoramadruckformen 02, gebracht. Ist der Zylinder 01 mit einer Länge zum Druck von sechs nebeneinander angeordneten Druckseiten, insbesondere Zeitungsseiten, ausgebildet ist, so sind in der einen Betriebssituation sechs Anschläge 06 und in der anderen Betriebsweise drei Anschläge 07 in die Zuführebene bringbar. Es gilt n = 2 * m und n = k für k auf dem Zylinder 01 nebeneinander anordenbare Druckseiten.

In den vorgenannten Ausführungen sind je nach Betriebssituation jedem der Aufzüge 02 jeweils ein Anschlag 06; 07 zur einseitigen Führung zugeordnet. Vorteilhafter Weise sind die Aufzüge jeweils auf der gleichen Seite des jeweils zuzuführenden Aufzuges 02 , insbesondere auf einer linken Seite eines auf dem Aufzug befindlichen Schriftbildes, angeordnet.

In einer nicht dargestellten Ausführung ist zwischen jeweils zwei zuzuführenden Aufzügen 02 jeweils ein gemeinsamer Anschlag 06; 07 angeordnet, welcher zwei voneinander abgewandte, jeweils den zuzuführenden Aufzügen 02 zugewandte Anschlagflächen aufweist. So weist für einen Zylinder 01, dessen breite für vier nebeneinander angeordnete Druckseiten ausgeführt ist, die Vorrichtung in der einen Betriebssituation drei derartige Anschläge 06, 07 und in der anderen Betriebssituation lediglich einen Anschlag 06, 07 auf. Für sechs nebeneinander liegende Druckseiten sind es fünf bzw. zwei Anschläge 06, 07. Allgemein gilt hier n = k-1 und n = 2 * (m + 1) - 1.

In Weiterbildung kann die Vorrichtung auch derart ausgebildet sein, dass in der zweiten Betriebssituation zwar weniger als n Anschläge 06; 07 in die Zuführebene bringbar sind, aber mehr als die oben angegebene Anzahl m. Dies kann beispielsweise der Fall sein, wenn lediglich ein Teil der Länge des Zylinders 01 für den Druck mit zwei Druckseiten breiten Aufzügen 02 belegbar sein soll. So wären beispielsweise in Variation zu Fig. 3 und 4 in der ersten Betriebssituation vier Anschläge 06 entsprechend vier Aufzügen 02, und in der zweiten Betriebssituation zwei einfach breite Aufzüge 02 und ein doppelt breiter Aufzug 02 zuführbar, wenn die Vorrichtung in Fig. 4 zusätzlich den von links betrachtet ersten oder dritte Anschlag 06 aus Fig. 3 aufweist. Dies ist entsprechend auf die Ausführung von noch breiteren Zylindern 01 sowie auf die nicht dargestellte o. g. Ausführung mit gemeinsamen Anschlägen 06; 07 zu übertragen.

Die Vorrichtung und das Verschwenken ist in einen voll- oder halbautomatischen Plattenwechsel integrierbar. Die axiale Position der Anschläge 06; 07, z. B. als dünne Platten ("Flügel") an einer zu verschwenkenden Traverse, z. B. einem Vierkantrohr, angeordnet, kann ggf. jeweils eigens oder/und es kann die gesamte Vorrichtung 04 axial justierbar sein.

In einer Weiterbildung weist die Vorrichtung 04 auf einer von den Anschlägen 06; 07 verschiedenen Seite eine oder mehrere Rollen 08 auf, welche zum Abnehmen der Druckform 02 vom Zylinder 01 nach entsprechendem Verschwenken der Vorrichtung die anzunehmende Druckform 02 niederhalten, so dass diese positionsgenau auf dem Tisch, z. B. an einem Anschlag zu liegen kommt. Eine weitere Hilfsvorrichtung 09 für das Aufziehen bzw. Abnehmen des Aufzuges 02 kann eine oder mehrere anstellbare Rolle aufweisen.

Das wahlweise in die Zuführebene Einbringen von Anschlägen 06; 07 kann prinzipiell auch in anderer Weise erfolgen. So können beispielsweise ein erster Satz von Anschlägen 06 und ein zweiter Satz von Anschlägen 07 durch jeweils lineare oder Schwenkbewegung unabhängig voneinander in die Zuführebene gebracht werden. In einer davon verschiedenen Variante können einzelne oder Gruppen von Anschlägen 06; 07, z. B. mittels eigener Antriebe, in die bzw. aus der Zuführebene bewegt werden. So können beispielsweise alle Anschläge 06 in der ersten Betriebssituation in die Ebene gebracht werden, während von diesen Anschlägen 06 in der zweiten Betriebssituation einige Anschläge 06 aus der Ebene heraus gebracht werden. Die in der zweiten Betriebssituation wirksamen Anschläge 07 entsprechen dann einer Teilmenge der Anschläge 06. Diese Ausführung kann dann beispielsweise über eine nicht dargestellte Steuerung entsprechend angesteuert sein, so dass in der einen wählbaren Betriebssituation z. B. alle Anschläge 06 und in einer anderen Betriebssituation eine Teilmenge der Anschläge 06 (als Anschläge 07) wirksam sind.

Für alle Ausführungsformen gilt, dass die Vorrichtung in vorteilhaft eine Betriebssituation aufweist, in weicher keiner der Anschläge 06; 07 in der Zuführebene angeordnet ist.

### Bezugszeichenliste

- 01: Zylinder
- 02: Aufzug
- 03: Klemmvorrichtung
- 04: Vorrichtung zum Führen, zur axialen Ausrichtung
- 05: -
- 06: Anschlag
- 07: Anschlag
- 08: Rolle
- 09: Hilfsvorrichtung
- 10: -
- 11: Welle, Traverse

## Patentansprüche

1. Vorrichtung zur axialen Ausrichtung mindestens eines einem Zylinder (01) einer Druckmaschine zuzuführenden Aufzuges (02), wobei mindestens ein in axialer Richtung des Zylinders (01) wirksamer Anschlag (06; 07) außerhalb des Zylinders (01) angeordnet ist, **dadurch gekennzeichnet, dass** die Vorrichtung derart ausgebildet ist, dass in einer ersten Betriebssituation eine Anzahl von n Anschlägen (06) und in einer zweiten Betriebssituation eine von der Anzahl n verschiedene Anzahl von m Anschlägen (07) in eine Zuführebene des Aufzuges (02) einbringbar sind.

2. Vorrichtung nach Anspruch 1, **dadurch gekennzeichnet, dass** gilt n = 2 * m.

3. Vorrichtung nach Anspruch 1, **dadurch gekennzeichnet, dass** gilt: n = 2 * (m + 1) - 1.

4. Vorrichtung nach Anspruch 2, **dadurch gekennzeichnet, dass** der Zylinder (01) mit einer Länge zum Druck von k nebeneinander angeordneten Zeitungsseiten ausgebildet ist und dass gilt: n = k.

5. Vorrichtung nach Anspruch 3, **dadurch gekennzeichnet, dass** der Zylinder (01) mit einer Länge zur Aufnahme von k nebeneinander angeordneten Zeitungsseiten ausgebildet ist und dass gilt: n = k-1.

6. Vorrichtung nach Anspruch 1, **dadurch gekennzeichnet, dass** der Zylinder (01) mit einer Länge zum Druck von vier nebeneinander angeordneten Zeitungsseiten ausgebildet ist.

7. Vorrichtung nach Anspruch 1, **dadurch gekennzeichnet, dass** der Zylinder (01) mit einer Länge zum Druck von sechs nebeneinander angeordneten Zeitungsseiten ausgebildet ist.

8. Vorrichtung nach Anspruch 1, **dadurch gekennzeichnet, dass** der Anschlag (06; 07) um eine im wesentlichen zur Längsachse des Zylinders (01) parallele Schwenkachse (S) in eine Zuführebene des Aufzuges hinein an- bzw. aus dieser abschwenkbar ist.

9. Vorrichtung nach Anspruch 1, **dadurch gekennzeichnet, dass** der Anschlag (06; 07) auf einer verschwenkbaren Traverse (11) angeordnet ist.

10. Vorrichtung nach Anspruch 1, **dadurch gekennzeichnet, dass** die Vorrichtung mindestens eine Rolle aufweist, welche nach Verschwenken der Vorrichtung mit dem Aufzug (02) zu dessen Führung zusammen wirkt.

## Claims

1. Apparatus for axial alignment of at least one dressing (02) to be fed to a cylinder (01) of a printing machine, wherein at least one stop (06; 07) active in the axial direction of the cylinder (01) is arranged outside the cylinder (01), **characterized in that** the apparatus is configured so that a number n of stops (06) can be brought into a feed plane of the dressing (02) in a first operating situation, and a different number m of stops (07) can be brought into a feed plane of the dressing (02) in a second operating situation.

2. Apparatus according to Claim 1, **characterized in that** n = 2 x m.

3. Apparatus according to Claim 1, **characterized in that** n = 2 x (m + 1) - 1.

4. Apparatus according to Claim 2, **characterized in that** the cylinder (01) is designed with a length for printing k newspaper pages placed side by side, and **in that** n = k.

5. Apparatus according to Claim 3, **characterized in that** the cylinder (01) is designed with a length receiving k newspaper pages placed side by side, and in thatn=k-1.

6. Apparatus according to Claim 1, **characterized in that** the cylinder (01) is designed with a length for printing four newspaper pages placed side by side.

7. Apparatus according to Claim 1, **characterized in that** the cylinder (01) is designed with a length for printing six newspaper pages placed side by side.

8. Apparatus according to Claim 1, **characterized in that** the stop (06; 07) can be pivoted "on" i.e. into a feed plane of the dressing, and/or pivoted "off" i.e. therefrom, about a pivot axis (S) essentially parallel with the longitudinal axis of the cylinder (01).

9. Apparatus according to Claim 1, **characterized in that** the stop (06; 07) is arranged on a pivotable crossbar (11).

10. Apparatus according to Claim 1, **characterized in that** the apparatus has at least one roller which, after the apparatus is pivoted, cooperates with the dressing (02) so as to guide the latter.

## Revendications

1. Dispositif permettant l'alignement axial d'au moins un habillage (02) à fournir à un cylindre (01) d'une machine à imprimer, sachant qu'au moins une butée (06 ; 07), agissant en direction axiale du cylindre (01), est disposée à l'extérieur du cylindre (01), **caractérisé en ce que** le dispositif est réalisé de manière que, en une première situation de fonctionnement, une pluralité de n butées (06) et, en une deuxième situation de fonctionnement, une pluralité, en nombre différent du nombre n, de m butées (07) sont susceptibles d'être introduites dans un plan d'amenée de l'habillage (02).

2. Dispositif selon la revendication 1, **caractérisé en ce que** n = 2*m.

3. Dispositif selon la revendication 1, **caractérisé en ce que** : n = 2*(m+1)-1.

4. Dispositif selon la revendication 2, **caractérisé en ce que** le cylindre (01) est réalisé avec une longueur permettant l'impression de k pages de journaux disposées les unes à côté des autres, et **en ce que** : n = k.

5. Dispositif selon la revendication 3, **caractérisé en ce que** le cylindre (01) est réalisé avec une longueur permettant de recevoir k pages de journaux disposées les unes à côté des autres, et **en ce que** : n = k-1.

6. Dispositif selon la revendication 1, **caractérisé en ce que** le cylindre (01) est réalisé avec une longueur permettant d'imprimer quatre pages de journaux disposées les unes à côté des autres.

7. Dispositif selon la revendication 1, **caractérisé en ce que** le cylindre (01) est réalisé avec une longueur permettant d'imprimer six pages de journaux, disposées les unes à côté des autres.

8. Dispositif selon la revendication 1, **caractérisé en ce que** la butée (06 ; 07) est susceptible d'être pivotée, pour être placée dans un plan d'amenée de l'habillage ou extraite de celui-ci, le pivotement se faisant autour d'un axe de pivotement (S) sensiblement parallèle à l'axe longitudinal du cylindre (01).

9. Dispositif selon la revendication 1, **caractérisé en ce que** la butée (06 ; 07) est disposée sur une traverse (11) pivotante.

10. Dispositif selon la revendication 1, **caractérisé en ce que** le dispositif présente au moins un rouleau, coopérant, après le pivotement du dispositif, avec l'habillage (02) pour assurer son guidage.
